# EUROPÄISCHE PATENTSCHRIFT

(11) **EP 3 002 459 B1**
(45) Veröffentlichungstag und Bekanntmachung des Hinweises auf die Patenterteilung: **15.05.2019**
(21) Anmeldenummer: 15185155.7
(22) Anmeldetag: 15.09.2015
(51) Int. Cl.: F04D 19/04, F04D 29/32, F04D 29/54, F04D 29/02, F04D 29/64

(54) **VERFAHREN ZUR HERSTELLUNG EINER ROTOR- ODER STATORSCHEIBE FÜR EINE VAKUUMPUMPE**
METHOD FOR MANUFACTURING A ROTOR OR STATOR DISC FOR A VACUUM PUMP
PROCÉDÉ DE FABRICATION D'UN DISQUE DE ROTOR OU DE STATOR POUR UNE POMPE À VIDE

(30) Priorität: 02.10.2014 DE 102014114326
(43) Veröffentlichungstag der Anmeldung: 06.04.2016
(73) Patentinhaber: Pfeiffer Vacuum GmbH, 35614 Aßlar (DE)
(72) Erfinder: Ankel, Matthias, 35756 Mittenaar (DE); Mekota, Mirko, 35630 Ehringshausen (DE)
(74) Vertreter: Knefel, Cordula

(56) Entgegenhaltungen:
- EP-A2- 0 965 761
- EP-A2- 1 580 435
- DE-A1- 2 923 632
- DE-A1- 3 507 274

## Beschreibung

Die Erfindung betrifft ein Verfahren zur Herstellung einer Rotor- oder Statorscheibe für eine Vakuumpumpe.

Mehrere erfolgreiche Typen von Molekularpumpen basieren auf Scheiben, bei denen Schaufeln an einem Tragring angebracht sind, welcher auf einer schnelldrehenden Welle sitzt. Beispielhaft hierfür sind die so genannten Turbomolekularpumpen genannt, in denen sich Rotor- und Statorscheiben abwechseln. Die Geometrie der Schaufeln hat einen großen Einfluss auf die Leistungsdaten und Lebensdauer der Pumpe.

Verschiedene Arten von Rotor- oder Statorscheiben sind im Stand der Technik bekannt. Eine gängige Bauart besteht aus Blech, welches bei der Herstellung so gestanzt wird, dass eine runde Scheibe mit radialen Schlitzen entsteht, die radialen Schlitze sind lediglich über einen äußeren Teil vorgesehen. Der zwischen den Schlitzen befindliche Teil wird umgebogen, das heißt aus der Scheibenebene herausgestellt, so dass Schaufeln entstehen. Diese Lösung ist beispielsweise in der DE-OS 100 52 637 gezeigt.

Zum Stand der Technik (DE 297 15 035 U1) gehört eine Reibungsvakuumpumpe, bei der Stator- und Rotorschaufeln ausgebildet sind. Die Statorschaufeln sind aus Blech gebildet, die beim Herstellen entsprechend geschränkt werden, so dass von innen nach außen die Schaufeln eine zunehmende Höhe aufweisen. Die Rotorschaufeln sind entsprechend angepasst, damit die Spalte zwischen den Schaufeln konstant und möglichst klein sind.

Das Schränken der Schaufeln weist den Nachteil auf, dass eine Materialveränderung herbeigeführt wird, die die Stabilität der Schaufeln erheblich einschränkt.

Insbesondere bei Vakuumpumpen, beispielsweise Turbomolekularpumpen mit sehr hohen Drehzahlen treten hierdurch häufig Probleme auf, da die Bleche sehr dünn ausgebildet sind. Dadurch können die Scheiben keinen schnellen Drehungen ausgesetzt werden, da die Materialbelastung am Schaufelgrund zu hoch würde.

Aus der Praxis ist auch bekannt, dass der Schaufelwinkel variiert wird, um bei Rotor- oder Statorscheiben den Grad der Überlappung zwischen den einzelnen Schaufeln und damit die so genannte optische Dichtheit einzustellen. Die Scheibenoberflächen sind dabei planparallel zueinander ausgerichtet. Die technischen Möglichkeiten zur Herstellung begrenzen die Variation des Schaufelwinkels in manchen Fällen, so dass die Schaufeln an ihrem Innendurchmesser nochmals überlappen und am Außendurchmesser nicht mehr optisch dicht sind. Nachteilig ist hierbei auch, dass, um am Außendurchmesser der Scheibe eine optische Dichtheit zu erreichen, der Schaufelwinkel außen sehr flach gewählt werden muss, was die offene Struktur verkleinert und somit das Saugvermögen einschränkt.

Die aus der Praxis bekannte gängige Lösung, die Scheiben aus Vollmaterial durch Einsägen von zur Scheibenebene schräg gestellten Kanälen herzustellen (siehe z.B. DE 35 07 274 A1), weist den Nachteil auf, dass die herstellbaren Geometrien durch die Werkzeuge eingeschränkt sind. Beispielsweise ist es schwierig, am Schaufelgrund einen steileren Anstellwinkel zu erzeugen, weil dann die Säge mit dem Außenteil der Schaufel in Berührung kommt.

Aus dem Stand der Technik (EP 0 965 761 A2) ist ein Verfahren zur Herstellung einer Statorscheibe für eine Vakuumpumpe bekannt, wobei die Statorscheibe aus einem Rohling aus Vollmaterial hergestellt wird. Dieses zum Stand der Technik gehörende Verfahren kann weiter optimiert werden.

Weiterhin gehört zum Stand der Technik
(DE 29 23 632 A1) ein Verfahren zur Herstellung eines Schaufelkranzes für den Rotor einer Turbomolekularpumpe. Die der Herstellung der Schaufelkränze dienende Scheibe wird vor dem Sägen der Radialschlitze derart bearbeitet, dass sie eine radial nach außen kontinuierlich oder stufenförmig abnehmende Stärke aufweist. Diese zum Stand der Technik gehörende Rotorscheibe kann hinsichtlich der Überlappung der Schaufeln weiter optimiert werden.

Das der Erfindung zugrunde liegende technische Problem besteht darin, ein Verfahren zur Herstellung einer Rotor- oder Statorscheibe anzugeben, mit der eine Optimierung der Überlappung der Schaufeln und damit eine Verbesserung der Kompression und des Saugvermögens möglich ist.

Dieses technische Problem wird durch ein Verfahren mit den Merkmalen gemäß Anspruch 1 gelöst.

Das erfindungsgemäße Verfahren zur Herstellung einer Rotor- oder Statorscheibe für eine Vakuumpumpe, wobei die Rotor- oder Statorscheibe aus einem Rohling aus Vollmaterial durch Einsägen von zu einer Scheibenebene schräg gestellten Kanälen für Stator- oder Rotorschaufeln hergestellt wird, zeichnet sich dadurch aus, dass wenigstens eine Scheibenoberfläche des Rohlings vor dem Einsägen der Kanäle radialsymmetrisch gekrümmt ausgebildet wird, dass die wenigstens eine Scheibenoberfläche eine Krümmung mit einem Radius oder mit mehreren Radien aufweist, und dass durch diese Balligkeit der Grad der Überlappung der Schaufeln der Scheibe eingestellt wird, das heißt, die Balligkeit ist so zu wählen, dass die Scheibe die gewünschte Überlappung aufweist.

Durch diese Ausführung ist es möglich, beispielsweise die Rotor- oder Statorscheibe konvex-ballig auszuführen. Durch die radialsymmetrische Krümmung ist es möglich, die Überlappung der Schaufeln zu optimieren. Die Überlappung kann sowohl positiv sein, sie kann "Null" sein, das heißt in axialer Richtung gesehen, sind die Scheiben geradeso optisch dicht, sie kann aber auch negativ sein, das heißt, bei axialer Betrachtung ist ein definierter Spalt zwischen den Schaufeln vorhanden.

Gemäß einer vorteilhaften Ausführungsform der Erfindung sind beide Scheibenoberflächen radialsymmetrisch gekrümmt ausgebildet. Diese Ausführungsform weist den Vorteil auf, dass die Schaufelgeometrie der Stator- oder Rotorscheibe entsprechend den geforderten Anforderungen ausgebildet sein kann, das heißt mit einer positiven Überlappung, einer negativen Überlappung oder einer Überlappung von "Null".

Wie schon ausgeführt, kann die Scheibenoberfläche konvex-ballig ausgebildet sein. Es besteht jedoch auch die Möglichkeit, die Scheibenoberfläche konkav-ballig auszuführen. Die Wahl dieser Ausführungsform hängt ebenfalls davon ab, wie die endgültige Scheibengeometrie beziehungsweise Überlappung ausgestaltet sein soll.

Die Erfindung sieht vor, dass die wenigstens eine Scheibenoberfläche eine Krümmung mit einem Radius oder mit mehreren Radien aufweist. Hierdurch lässt sich die gewünschte Scheibengeometrie einstellen. Durch die Balligkeit lässt sich der Grad der Überlappung der Scheiben einstellen. Die Balligkeit ist so zu wählen, dass die Scheiben die gewünschte Überlappung im positiven Bereich, im negativen Bereich oder eine Überlappung von "Null" aufweisen.

Gemäß einer weiteren vorteilhaften Ausführungsform der Erfindung ist am Außendurchmesser der Statorscheiben ein Absatz vorgesehen. Dieser Absatz dient dazu, dass die Scheiben unabhängig von ihrer Dicke am Außendurchmesser zwischen Distanzringen in der Vakuumpumpe angeordnet werden können.

Eine weitere vorteilhafte Ausführungsform der Erfindung sieht vor, dass am Außendurchmesser der Statorscheiben ein Scheibenabschnitt eine geringere oder größere Dicke als der konvex-ballige oder konkav-ballige Scheibenabschnitt aufweist. Auch hierdurch ist es möglich, die Schaufeln nur am Innendurchmesser optisch dicht, aber am Außendurchmesser optisch durchlässig oder umgekehrt zu gestalten.

Gemäß einer weiteren vorteilhaften Ausführungsform der Erfindung ist die Dicke der Rotor- oder Statorscheibe in dem Rohling von innen nach außen abnehmend ausgebildet. Gemäß einer anderen Ausführungsform der Erfindung ist die Dicke der Rotor- oder Statorscheibe in dem Rohling von innen nach außen zunehmend ausgebildet. Ist sie von innen nach außen zunehmend ausgebildet, ergibt sich auch ohne Berücksichtigung des Schaufelwinkels nach außen eine offene Struktur bei axial optischer Dichtheit.

Neben der Dicke des Rohlinges innen, das heißt in der Nähe der Welle, und außen, das heißt in Richtung der Distanzringe, ist auch der Radius beispielsweise der konvexen oder konkaven Balligkeit ein Faktor, der die Überlappung der Schaufeln beeinflusst.

Gemäß einer weiteren vorteilhaften Ausführungsform der Erfindung wird der Rohling mittels des High-Speed-Cuttings bearbeitet. Beim High-Speed-Cutting wird das Material abgetragen, das heißt, die Kanäle werden in dem Rohling ausgebildet, ohne einen Druck auf den Rohling auszuüben. Dies hat den Vorteil, dass die Stabilität der fertig hergestellten Stator- oder Rotorschaufel nicht vermindert wird.

Eine vorteilhafte Rotor- oder Statorscheibe für eine Vakuumpumpe, wobei die Rotor- oder Statorscheibe aus einem Rohling aus Vollmaterial durch Einsägen von zu einer Scheibenebene schräg gestellten Kanälen hergestellt ist, zeichnet sich dadurch aus, dass wenigstens eine Scheibenoberfläche des Rohlings vor dem Einsägen der Kanäle radialsymmetrisch gekrümmt ausgebildet ist, und dass die wenigstens eine Scheibenoberfläche eine Krümmung mit einem Radius oder eine Krümmung mit mehreren Radien aufweist, wodurch der Grad der Überlappung wählbar und das Saugvermögen hinsichtlich der Anforderungen der Scheibe optimierbar ist.

Durch diese Ausgestaltung der Rotor- oder Statorscheibe kann unabhängig vom Schaufelwinkel die Überlappung der Schaufeln optimiert werden. Die Überlappung kann sowohl positiv sein, sie kann "Null" sein, sie kann jedoch auch negativ sein.

Gemäß einer weiteren vorteilhaften Ausführungsform sind beide Scheibenoberflächen radialsymmetrisch gekrümmt ausgebildet. Das bedeutet, dass in axialer Richtung der Scheibe gesehen, beide Seiten der Scheibe gekrümmt ausgebildet sind. Die Scheibenoberflächen können eine spiegelsymmetrische Krümmung aufweisen. Es ist jedoch auch möglich, die Krümmung der beiden Scheibenoberflächen unterschiedlich auszubilden. Zum Beispiel kann eine Seite konvex-ballig und die andere Seite konkav-ballig ausgebildet sein.

Gemäß einer weiteren vorteilhaften Ausführungsform ist die wenigstens eine Scheibenoberfläche konvex-ballig oder konkav-ballig ausgebildet. Durch diese Ausführungsform kann die Überlappung der Schaufeln ausgewählt werden, je nach Anforderungen der fertig gestellten Scheibe.

Die wenigstens eine Scheibenoberfläche kann eine Krümmung mit einem Radius oder eine Krümmung mit mehreren Radien aufweisen. Hierdurch kann der Grad der Überlappung gewählt werden und das Saugvermögen kann hinsichtlich der Anforderungen der Scheibe optimiert werden.

Gemäß einer besonders bevorzugten Ausführungsform ist am Außendurchmesser der Statorscheiben ein Absatz vorgesehen. Dieser Absatz gewährleistet eine dickenunabhängige Aufnahme der Statorscheibe zwischen Distanzringen der Pumpe.

Gemäß einer weiteren Ausführungsform weist ein Scheibenabschnitt am Außendurchmesser der Statorscheiben eine geringere oder größere Dicke als der konvex-ballige oder konkav-ballige Scheibenabschnitt auf. Auch hierdurch ist es möglich, beispielsweise die Schaufeln nur außen optisch dicht, innen aber optisch durchlässig zu gestalten oder die Schaufeln nur innen optisch dicht und außen aber optisch durchlässig zu gestalten.

"Innen" bedeutet in Richtung Innendurchmesser der Scheibe, "außen" bedeutet in Richtung Außendurchmesser der Scheibe.

Gemäß einer möglichen Ausführungsform ist die Dicke der Rotor- oder Statorscheibe in dem Rohling von innen nach außen abnehmend ausgebildet. Es besteht auch die Möglichkeit, dass die Dicke der Rotor- oder Statorscheibe in dem Rohling von innen nach außen zunehmend ausgebildet ist. Hierdurch ergibt sich beispielsweise ohne Berücksichtigung des Schaufelwinkels eine nach außen offene Struktur bei axialer optischer Dichtheit.

Gemäß einer besonders bevorzugten Ausführungsform ist die Stator- oder Rotorscheibe als eine mittels des High-Speed-Cuttings bearbeitete Stator- oder Rotorscheibe ausgebildet. Beim High-Speed-Cutting wird das Material zur Ausbildung der Kanäle druckfrei abgetragen, so dass das Werkstück keinerlei Spannungen oder dergleichen unterzogen wird und damit die fertig hergestellte Stator- oder Rotorscheibe eine besonders hohe Stabilität aufweist.

Gemäß einer bevorzugten Ausführungsform weist die Stator- oder Rotorscheibe nach dem Einsägen der Kanäle eine Kennzahl zwischen 0 und -0,20 auf. In diesem Fall ist die Scheibe optisch dicht ausgestaltet. Diese Scheiben weisen eine sehr gute Kompression auf.

Gemäß einer weiteren vorteilhaften Ausführungsform ist die Scheibe vollständig optisch dicht ausgebildet. Auch hierdurch erzielt die Scheibe ein sehr gutes Kompressionsverhältnis.

Gemäß einer weiteren vorteilhaften Ausführungsform ist die Scheibe am Außendurchmesser oder am Innendurchmesser optisch dicht ausgebildet. Je nach Anwendungsart wird auch hierdurch eine sehr gutes Saugvermögen erzielt.

Weisen die Rotorscheiben eine größere Dicke am Außendurchmesser als am Innendurchmesser auf und die Dicke des Außendurchmessers weicht stark von der Dicke des Innendurchmessers ab, kann dies zu Festigkeitsproblemen aufgrund hoher Fliehkräfte durch die große Massenansammlung am Außendurchmesser führen. Besitzen die Statorscheiben die beschriebene ballige Form und wird die Rotorscheibe entsprechend konkav geformt, so entsteht bei der Rotorscheibe eine nach außen optische offene Struktur. Da die Rotorschaufeln nach außen jedoch dünner und damit leichter werden, verringern sich bei gleicher Drehzahl die Fliehkräfte auf die Rotorscheibe. Alternativ kann die Rotorscheibe schneller drehen, ohne das Scheibenmaterial über das ursprüngliche Maß hinaus zu belasten. Dies erhöht Kompression und Saugvermögen, so dass gegebenenfalls auftretende Minderungen dieser Werte durch die offene Rotorscheibenstruktur ausgeglichen oder sogar verringert werden.

Weitere Merkmale und Vorteile der Erfindung ergeben sich anhand der zugehörigen Zeichnung, in der mehrere Ausführungsbeispiele einer Stator- oder Rotorscheibe nur beispielhaft dargestellt sind. In der Zeichnung zeigen:
- Fig. 1a: eine Draufsicht auf einen Scheibenrohling;
- Fig. 1b: einen Schnitt gemäß der Linie I-I der Fig. la;
- Fig. 2a: eine Draufsicht auf eine Statorscheibe;
- Fig. 2b: einen Schnitt gemäß der Linie II-II der Fig. 2a;
- Fig. 3: ein geändertes Ausführungsbeispiel;
- Fig. 4: eine Rotorscheibe in Draufsicht;
- Fig. 5: einen Schnitt nach der Linie A-A der Fig. 4;
- Fig. 6: eine Rotorscheibe in Seitenansicht;
- Fig. 7: eine Rotorscheibe in Draufsicht;
- Fig. 8: einen Schnitt nach der Linie B-B der Fig. 7;
- Fig. 9: einen Schnitt nach der Linie C-C der Fig. 7;
- Fig. 10: einen Schnitt nach der Linie D-D der Fig. 7;
- Fig. 11: eine Darstellung zur Herleitung zur Bestimmung der Offenheit von Turbogeometrien;
- Fig. 12a: eine Draufsicht auf ein geändertes Ausführungsbeispiel einer Statorscheibe;
- Fig. 12b: einen Schnitt nach der Linie XII-XII der Fig. 12a.

Fig. 1a und Fig. 1b zeigen einen Rohling 11 für eine Statorscheibe 1, der konvex-ballig ausgeführt ist. Die größere Scheibendicke ist am Außendurchmesser 3 angeordnet. Am Innendurchmesser 2 weist der Rohling 11 eine Dicke h1 auf. Am Außendurchmesser 3 weist der Rohling 11 eine Dicke h2 auf.

Der Rohling 11 weist eine konvex-ballige Form auf. Vor dem Einbringen der Kanäle für die Stator- oder Rotorschaufeln wird der Rohling 11 in der endgültigen konvex-balligen Form ausgebildet. Das heißt, der Rohling 11 weist vor Einbringen der Kanäle für die Stator- oder Rotorschaufeln die Außenkontur auf, die die fertig hergestellte Stator- oder Rotorscheibe aufweist.

Der Rohling 11 wird aus einem konvex-balligen Rohling geformt, der vor Einbringen der Kanäle für die Stator- oder Rotorschaufeln in der endgültigen konvex-balligen Form ausgebildet ist. Das heißt, der Rohling 11 weist vor Einbringen der Kanäle für die Stator- oder Rotorschaufeln die Außenkontur auf, die die fertig hergestellte Stator- oder Rotorscheibe aufweist.

Je nach Ausführung der Dicke h1 und h2 und des Radius R der konvexen Balligkeit kann unabhängig vom Schaufelwinkel die Überlappung der Schaufeln optimiert werden. Die Überlappung kann sowohl positiv sein, sie kann "Null" sein (in axialer Richtung gesehen sind die Scheiben gerade so optisch dicht), sie kann aber auch negativ sein (definierter Spalt zwischen den Schaufeln bei axialer Betrachtung).

d1 bestimmt den Durchmesser des Innendurchmessers der Scheibe. Bis zu einem Durchmesser d2 ist die Scheibe planparallel ausgeführt. Zwischen den Durchmessern d2 und d3 weist die Scheibe 1 eine radialsymmetrische Krümmung mit dem Radius R auf. Zwischen dem Durchmesser d3 und d4 ist die Scheibe wiederum planparallel ausgebildet, um beispielsweise zwischen Distanzstücken einer Turbomolekularpumpe (nicht dargestellt) aufgenommen zu werden.

Damit ergibt sich auch ohne Berücksichtigung des Schaufelwinkels auch außen eine offene Struktur bei axialer optischer Dichtheit.

Es ist möglich, durch Wahl von Dicke und Radius die Schaufeln nur außen optisch dicht, innen aber optisch durchlässig zu gestalten. Ebenso ist es möglich, die Schaufeln nur innen optisch dicht, außen aber optisch durchlässig zu gestalten.

Fig. 1a zeigt den Scheibenrohling 11. Der Scheibenrohling 11 besitzt ein Loch in der Mitte zur Aufnahme für die Sägebearbeitung.

Fig. 2a und Fig. 2b zeigen eine Draufsicht auf eine Scheibe 1 mit dem Innendurchmesser 2 und dem Außendurchmesser 3 und den Schaufeln 4. Die Statorscheibe 1 ist komplett optisch dicht ausgeführt in axialer Blickrichtung. Das heißt, in Blickrichtung in die Zeichenebene der Fig. 2a hinein überlappen sich die Schaufeln 4 bis zum Außendurchmesser 3.

Fig. 3 zeigt einen Teilschnitt durch eine Statorscheibe 5. Die Statorscheibe 5 weist wiederum einen konvex-balligen Querschnitt auf mit dem Radius R. Am Außendurchmesser 3 der Statorscheibe 5 ist ein Absatz angeordnet. Der Absatz ist planparallel ausgebildet, um die Statorscheibe 5 zwischen Distanzringen (nicht dargestellt) der Vakuumpumpe (ebenfalls nicht dargestellt) anzuordnen. Vorteilhaft sind in einer Vakuumpumpe die Statorscheiben gemäß der Ausbildung der Statorscheibe 5 geformt mit der beschriebenen balligen Form. Die Rotorscheibe kann entsprechend konkav geformt sein, so dass bei der Rotorscheibe eine nach außen optisch offene Struktur entsteht. Da die Rotorschaufeln nach außen dünner und damit leichter werden, verringern sich bei gleicher Drehzahl die Fliehkräfte auf die Rotorscheibe. Alternativ kann die Rotorscheibe schneller drehen, ohne das Scheibenmaterial über das ursprüngliche Maß hinaus zu belasten. Dies erhöht Kompression und Saugvermögen, so dass gegebenenfalls auftretende Minderungen dieser Werte durch die offene Rotorscheibenstruktur ausgeglichen oder sogar verringert werden.

Auch bei der Ausbildung einer konkav-balligen Form wird der Rohling in seiner kompletten Form konkav-ballig hergestellt. Nach dieser Herstellung werden lediglich noch die Kanäle für die Ausbildung der Stator- oder Rotorscheiben eingebracht.

Fig. 4 zeigt eine Rotorscheibe 7 mit Schaufeln 8. Im Bereich des Außendurchmessers 3 ist keine Überlappung der Schaufeln 8 vorgesehen. Die Schaufeln 8 sind hier optisch nicht dicht. In Richtung des Innendurchmessers 2 überlappen sich die Schaufeln 8 und die Rotorscheibe ist optisch dicht.

Fig. 5 zeigt einen Querschnitt der Rotorscheibe 7. In Fig. 5 ist erkennbar, dass die Rotorscheibe 7 eine konvex-ballige Form aufweist. Diese Form ist bei dem Rohling für die Rotorscheibe 7 vorgegeben worden, bevor die Kanäle 9 (Fig. 4) eingebracht wurden.

Fig. 6 zeigt die Rotorscheibe 7. Auch hier erkennt man die konvex-ballige Form der Rotorscheibe 7.

Fig. 7 zeigt eine weitere Rotorscheibe 10 mit Schaufeln 4. Die Schaufeln 4 sind im Bereich des Außendurchmessers optisch durchlässig zueinander angeordnet, während sie in Richtung des Innendurchmessers 2 optisch dicht ausgebildet sind.

Die Fig. 8, 9 und 10 zeigen Schnitte entlang der Linien B-B, C-C, D-D der Fig. 7. Es ist jeweils die konvex-ballige Form der Rotorscheibe 10 zu erkennen.

Fig. 11 zeigt zwei Stator- oder Rotorschaufeln 4, die einen Öffnungswinkel *α* aufweisen. Die Länge der Schaufeln ist mit b bezeichnet, die Höhe der Schaufeln mit h.

Die Breite der Schaufeln ist die Länge SD.

Die Offenheit der Schaufeln bestimmt sich folgendermaßen:
Offenheit: $\frac{s - b ′ - SD ′}{s} = 1 - \frac{b ′}{s} - \frac{SD ′}{s}$
Berechnung: $\frac{b ′}{s} = \frac{h}{tan ∝} : \frac{π ⋅ DA}{Z}$
Berechnung: $\frac{SD ′}{s} = \frac{SD}{sin ∝} : \frac{π ⋅ DA}{Z}$
Gesamtterm: $1 - \frac{b ′}{s} - \frac{SD ′}{s} = 1 - \frac{h ⋅ Z}{tan ⁢ α ⋅ π ⋅ DA} - \frac{SD ⋅ Z}{sinα ⋅ π ⋅ DA}$

Die Offenheit definiert sich als das Verhältnis der nicht durch die aktive Rotorstruktur mindestens einfach überdeckten Fläche/Strecke (der axial "durchsichtige" Anteil) zu der gesamten durch die aktive Rotorstruktur überstrichenen Strecke/Fläche. Sobald der Wert negativ wird, werden Teile der Strecke/Fläche nicht nur einfach, sondern sogar zweifach durch zwei nebeneinanderliegende Rotorschaufeln bedeckt.

Optische Dichtheit besteht immer dann, wenn die Offenheit auf allen möglichen Durchmessern kleiner/gleich "Null" ist. Dabei sind jedoch auch die Teile und Fertigungstoleranzen zu berücksichtigen, so dass von einer sicher fertigbaren, optischen Dichtheit erst bei einem Wert etwas kleiner als "Null" gesprochen werden kann.

Die Erfindung zeichnet sich dadurch aus, dass die Statorscheibe 5 oder die Rotorscheiben 7, 10 als komplett geschlossene Scheibe gedreht wird. Anschließend, wenn die ballige Form, beispielsweise die konvex-ballige oder konkav-ballige Form der Statorscheibe 5 oder der Rotorscheiben 7, 10 herausgearbeitet ist, werden die Kanäle 9 durch Sägen, beispielsweise High-Speed-Cutting in den Scheiben 5, 7, 10 eingebracht.

Fig. 12a und 12b zeigen eine Statorscheibe 5 mit Schaufeln 4. Die Schaufeln 4 überlappen am Außendurchmesser nicht. Am Innendurchmesser 2 überlappen die Schaufeln geringfügig.

Die Scheibe 5 gemäß den Fig. 12a und 12b ist optisch durchlässig.

### Bezugszahlen

- 1: Statorscheibe
- 2: Innendurchmesser
- 3: Außendurchmesser
- 4: Schaufeln
- 5: Statorscheibe
- 6: Absatz
- 7: Rotorscheibe
- 8: Schaufel
- 9: Kanäle
- 10: Rotorscheibe
- 11: Rohling
- h1: Dicke
- h2: Dicke
- R: Radius
- d1: Durchmesser
- d2: Durchmesser
- d3: Durchmesser
- d4: Durchmesser
- b: Schaufellänge
- h: Schaufelhöhe
- S: Schaufelabstand
- SD: Schaufelbreite

## Patentansprüche

1. Verfahren zur Herstellung einer Rotor- oder Statorscheibe für eine Vakuumpumpe, wobei die Rotor- oder Statorscheibe (1, 5, 7, 10) aus einem Rohling (11) aus Vollmaterial durch Einsägen von zu einer Scheibenebene schräg gestellten Kanälen für Rotor- oder Statorschaufeln (4, 8) hergestellt wird,
**dadurch gekennzeichnet, dass** wenigstens eine Scheibenoberfläche des Rohlings (11) vor dem Einsägen der Kanäle (9) radialsymmetrisch gekrümmt ausgebildet wird, dass die wenigstens eine Scheibenoberfläche eine Krümmung mit einem Radius oder mit mehreren Radien aufweist, und dass durch diese Balligkeit der Grad der Überlappung der Schaufeln der Scheibe eingestellt wird, das heißt, die Balligkeit ist so zu wählen, dass die Scheibe die gewünschte Überlappung aufweist.

2. Verfahren nach Anspruch 1, **dadurch gekennzeichnet, dass** beide Scheibenoberflächen radialsymmetrisch gekrümmt ausgebildet werden.

3. Verfahren nach Anspruch 1 oder 2, **dadurch gekennzeichnet, dass** die wenigstens eine Scheibenoberfläche konvex-ballig oder konkav-ballig ausgebildet wird.

4. Verfahren zur Herstellung einer Statorscheibe für eine Vakuumpumpe nach Anspruch 3, **dadurch gekennzeichnet, dass** am Außendurchmesser (3) der Statorscheibe (1, 5) ein Scheibenabschnitt eine geringere oder größere Dicke als der konvex-ballige oder konkav-ballige Scheibenabschnitt aufweist.

5. Verfahren nach einem der vorhergehenden Ansprüche, **dadurch gekennzeichnet, dass** der Rohling (11) mittels des High-Speed-Cuttings bearbeitet wird.

## Claims

1. Method for manufacturing a rotor or stator disc for a vacuum pump, wherein the rotor or stator disc (1, 5, 7, 10) is manufactured from a blank (11) of solid material by sawing channels placed inclined to a disc plane for rotor or stator blades (4, 8),
**characterised in that** at least one disc surface of the blank (11) is formed radially symmetrically curved before the sawing of the channels (9), **in that** the at least one disc surface has a curvature with one radius or with a plurality of radii, and **in that** as a result of this curvature, the degree of overlap of the blades of the disc is set, that is, the curvature is to be selected so that the disc has the desired overlap.

2. Method according to claim 1, **characterised in that** both disc surfaces are formed radially symmetrically curved.

3. Method according to claim 1 or 2, **characterised in that** the at least one disc surface is formed convexly rounded or concavely rounded.

4. Method for manufacturing a stator disc for a vacuum pump according to claim 3, **characterised in that** at the outer diameter (3) of the stator disc (1, 5) a disc portion has a smaller or larger thickness than the convexly rounded or concavely rounded disc portion.

5. Method according to one of the preceding claims, **characterised in that** the blank (11) is machined by means of high speed cutting.

## Revendications

1. Procédé de fabrication d'un disque de rotor ou de stator pour une pompe à vide, le disque de rotor ou de stator (1, 5, 7, 10) étant fabriqué à partir d'une ébauche (11) en matériau solide par entaillage à la scie de canaux placés obliquement par rapport à un plan de disque pour des aubes de rotor ou de stator (4, 8), **caractérisé en ce qu'**au moins une surface de disque de l'ébauche (11) est conçue pour présenter une courbure radialement symétrique avant d'entailler à la scie les canaux (9), **en ce que** l'au moins une surface de disque présente une courbure pourvue d'un rayon ou d'une pluralité de rayons, et **en ce que** ce bombement définit le degré de chevauchement des aubes du disque, c'est-à-dire que le bombement doit être choisi de manière à ce que le disque ait le chevauchement souhaité.

2. Procédé selon la revendication 1, **caractérisé en ce que** les deux surfaces de disque sont conçues pour présenter une courbure radialement symétrique.

3. Procédé selon la revendication 1 ou 2, **caractérisé en ce que** l'au moins une surface de disque est conçue pour être bombée convexe ou bombée concave.

4. Procédé de fabrication d'un disque de stator destiné à une pompe à vide selon la revendication 3, **caractérisé en ce que**, sur le diamètre extérieur (3) du disque de stator (1, 5), une partie de disque a une épaisseur plus petite ou plus grande que la partie de disque bombée convexe ou bombée concave.

5. Procédé selon l'une des revendications précédentes, **caractérisé en ce que** l'ébauche (11) est usinée par découpe à grande vitesse.
